# EUROPÄISCHE PATENTSCHRIFT

(11) **EP 1 777 346 B1**
(45) Veröffentlichungstag und Bekanntmachung des Hinweises auf die Patenterteilung: **12.08.2009**
(21) Anmeldenummer: 06450143.0
(22) Anmeldetag: 12.10.2006
(51) Int. Cl.: E01F 15/04

(54) **Zwischenstück für Leiteinrichtungen**
Spacer for mounting a gurad rail to a post
Dispositif pour la montage d'une glissière de sécurité

(30) Priorität: 20.10.2005 AT 7092005 U
(43) Veröffentlichungstag der Anmeldung: 25.04.2007
(73) Patentinhaber: voestalpine Krems Finaltechnik GmbH, 3502 Krems-Lerchenfeld (AT)
(72) Erfinder: Mader, Christian, 3500 Krems an der Donau (AT)
(74) Vertreter: Beer, Manfred

(56) Entgegenhaltungen:
- EP-A- 1 650 352
- EP-A- 1 690 983
- FR-A- 2 161 356
- US-A- 2 047 992

## Beschreibung

Die Erfindung betrifft ein Zwischenstück für Leiteinrichtungen mit den Merkmalen des einleitenden Teils von Anspruch 1.

Ein derartiges Zwischenstück ist aus der AT 409 275 B bekannt. Das bekannte Zwischenstück dient dazu, ein Dämpfungselement zu bilden, das zwischen Stehern der Leiteinrichtung und der Leitschiene angeordnet ist. Hiezu sind die Zwischenstücke der AT 409 275 B über Verbindungsschrauben an den Stehern der Leiteinrichtung befestigt und es ist in dem den Stehern gegenüberliegenden Abschnitt des Zwischenstückes der AT 409 275 B das Leitschienenband ebenfalls über Befestigungsschrauben am Zwischenstück befestigt.

Das aus der AT 409 275 B bekannte Zwischenstück ist ein einteiliger, zu einem Rohr geformter Blechteil, was insoferne nachteilig ist, als dessen Herstellung schwierig ist, da sie nicht in einem einzigen Formgebungsvorgang ausgeführt werden kann. Ähnliche aus einem einzigen Blechzuschnitt bestehende, rohrförmige Zwischenstücke sind auch aus der US 2 213 239 A bekannt.

Der Erfindung liegt die Aufgabe zu Grunde, ein Zwischenstück der eingangs genannten Gattung anzugeben, das einfach herzustellen ist und bei dem die Vorteile des Zwischenstückes der AT 409 275 B hinsichtlich seiner Dämpfungswirkung beibehalten bleiben.

Ein Zwischen-stück entsprehend dem Oberbegriff des Anspruch 1 zeigt die US 2 047 992 A.

Gelöst wird diese Aufgabe erfindungsgemäß mit einem Zwischen-stück, welches die Merkmale von Anspruch 1 aufweist.

Bevorzugte und vorteilhafte Ausgestaltungen der Erfindung sind Gegenstand der Unteransprüche.

Da das erfindungsgemäße Zwischenstück aus zwei identischen Halbschalen besteht, ist dessen Herstellung erheblich einfacher, da jede der beiden Halbschalen in einem einzigen Formgebungsvorgang aus einem Blechzuschnitt durch Biegen hergestellt werden kann.

Das Verbinden der beiden Halbschalen zu dem im Ergebnis rohrförmigen Zwischenstück für Leiteinrichtungen erfolgt beispielsweise unter Verwendung der Schrauben, mit welchen das Zwischenstück an dem in Betracht kommenden Steher der Leiteinrichtung befestigt wird. Auch in dem dem Steher gegenüberliegenden Teil des Zwischenstückes können die Halbschalen mit ihren dort angeordneten Enden mit den Schrauben, mit welchen die Leitschiene oder, in einer bevorzugten Ausführungsform, ein Haltebügel für die Leitschiene mit dem Zwischenstück verbunden wird, miteinander verbunden werden.

Bevorzugt ist eine Ausführungsform des Zwischenstückes, bei welchem die beiden Halbschalen einen im Wesentlichen halbkreisförmigen Abschnitt (Steg) und an dessen Enden zwei im Wesentlichen flache Schenkel, die zueinander bevorzugt parallel ausgerichtet sind, aufweisen. Wenn diese Halbschalen zu dem Zwischenstück zusammengefügt werden, liegen die geraden Schenkel der beiden Halbschalen aneinander an, sodass das Verbinden der Halbschalen zu dem Zwischenstück einerseits und das Befestigen des Zwischenstückes am Steher bzw. das Befestigen von Leitschienen bzw. Haltebügeln am Zwischenstück ohne Weiteres und einfach möglich ist.

Im Rahmen der Erfindung ist auch in Betracht gezogen, dass die Verbindung des Zwischenstückes mit dem Steher mit Hilfe von Halteschrauben (Flachrundkopfschrauben) erfolgt, die in schlüssellochförmig geformten Löchern des Zwischenstückes aufgenommen sind, wie dies im Prinzip aus der AT 409 275 B bekannt ist.

Weitere Einzelheiten und Merkmale der Erfindung ergeben sich aus der nachstehenden Beschreibung eines bevorzugten Ausführungsbeispieles anhand der Zeichnungen.

Es zeigt:
Fig. 1 in Schrägansicht ein erfindungsgemäßes Zwischenstück an einem Steher,
Fig. 2 ein Zwischenstück an einem Steher in Draufsicht,
Fig. 3 in Schrägansicht das Zwischenstück und den Steher in auseinandergezogener Darstellung,
Fig. 4 eine Draufsicht zu Fig. 3 und
Fig. 5 schematisiert in Seitenansicht eine Leiteinrichtung, bei der eine Leitschiene über ein erfindungsgemäßes Zwischenstück an einem Steher befestigt ist.

Ein erfindungsgemäßes Zwischenstück 1 besteht aus zwei identischen Halbschalen 3, die mit ihren Schenkeln 5 einander überlappend zu einem im Wesentlichen zylindermantelförmigen Zwischenstück 1 zusammengesetzt sind.

Wie insbesondere die Fig. 3 und 4 zeigen, besteht jede Halbschale 3 des erfindungsgemäßen Zwischenstückes 1 aus einem im Wesentlichen kreisbogenförmig gekrümmten Steg 7 und zwei zueinander parallelen, ebenen Schenkeln 5.

Es sind die ebenen Schenkel 5, die - wie beispielsweise die Fig. 2 und 4 zeigen - aufeinander liegen, wenn die beiden Halbschalen 3 des erfindungsgemäßen Zwischenstückes 1 miteinander zu dem erfindungsgemäßen Zwischenstück 1 zusammengesetzt werden.

Das Befestigen des aus den beiden Halbschalen 3 zusammengesetzten Zwischenstückes 1 an einem Steher 9 kann unter Verwendung von Befestigungsschrauben erfolgen, die Löcher in den ebenen Schenkeln 5 der Halbschalen 3 durchsetzen. Hiezu ist vorgesehen, dass die Löcher in den Schenkeln 5 der beiden Halbschalen 3, die dem Steher 9 benachbart sind, bei zu einem erfindungsgemäßen Zwischenstück 1 zusammengesetzten Halbschalen 3 miteinander fluchten.

Die Leitschiene 13 kann an dem erfindungsgemäßen Zwischenstück 1 unmittelbar oder bevorzugt unter Zwischenfügen eines Haltebügels 11, wie in Fig. 5 gezeigt, befestigt sein. Bevorzugt ist dabei vorgesehen, dass die Verbindungsschrauben, mit welchen der Haltebügel an dem Zwischenstück befestigt wird, auch dazu dienen, die den Schenkeln 5, die am Steher 9 befestigt sind, gegenüberliegenden Schenkel 5 der Halbschalen 3 - also die dem Steher 9 gegenüberliegenden Schenkel 5 der Halbschalen 3 - miteinander zu verbinden.

Vorteilhaft bei dem erfindungsgemäßen Zwischenstück 1 (Dämpfungselement) aus Halbschalen 3 ist es, dass dieses ein vorteilhaftes Dämpfungsverhalten zeigt, da die für die Verformung erforderliche Kraft über den Verformungsweg gleichmäßig ansteigt. Es wird also eine im Wesentlichen gleichmäßig ansteigende Arbeitslinie gewährleistet. Dies ist gegenüber anderen Zwischenstücken, die eine zunächst stark ansteigende Arbeitslinie zeigen und dann plötzlich wegknicken, von erheblichem Vorteil.

Ein Vorteil des erfindungsgemäßen Zwischenstückes 1 ist es weiters, dass dessen Belastbarkeit von oben (also in lotrechter Richtung) hoch ist, sodass das Zwischenstück 1 auch bei erheblicher Belastung (beispielsweise durch Schnee) nicht verformt wird und die Leitschiene 13 in der gewünschten Höhe verbleibt.

Zusammenfassend kann ein Ausführungsbeispiel der Erfindung wie folgt beschrieben werden:

Ein Zwischenstück 1 für Leiteinrichtungen bestehend aus im Boden verankerten oder an einem Bauwerk befestigten Stehern 9 und an den Stehern 9 über Zwischenstücke 1 befestigten Leitschienen 13 besteht aus zwei identischen Halbschalen 3. Jede Halbschale 3 ist aus Blech (Stahlblech) geformt und besitzt einen kreisbogenförmig gekrümmten Steg 7 und an diesen anschließend zwei zueinander parallele, ebene Schenkel 5. Mit diesen ebenen Schenkeln 5 liegen die Halbschalen 3, wenn sie zu dem im Wesentlichen rohrförmigen Zwischenstück 1 zusammengesetzt sind, aneinander an. Das Zwischenstück 1 wird über die aufeinander liegenden Schenkel 5 der Halbschalen 3 mit Verbindungsschrauben am Steher 9 befestigt. Die Leitschiene 13 kann an den vom Steher 9 entfernt liegenden, aufeinander liegenden Schenkeln 5 der Halbschalen 3, ggf. über einen Haltebügel 11, ggf. mit Hilfe von Verbindungsschrauben befestigt werden. Vorteilhaft ist dabei, dass die Schrauben, mit welchen die Halbschalen 3 zu dem rohrförmigen Zwischenstück 1 miteinander verbunden werden, gleichzeitig zum Befestigen des Zwischenstückes 1 an Stehern 9 und zum Befestigen der Leitschiene 13 bzw. von Haltebügeln 11 für diese am Zwischenstück 1 herangezogen werden können.

## Patentansprüche

1. Zwischenstück (1) für Leiteinrichtungen, das zwischen Stehern (9) der Leiteinrichtung und der wenigstens einen Leitschiene der Leiteinrichtung vorgesehen ist, **dadurch gekennzeichnet, dass** das Zwischenstück (1) aus zwei identischen Halbschalen (3) besteht.

2. Zwischenstück nach Anspruch 1, **dadurch gekennzeichnet, dass** jede Halbschale (3) wenigstens einen gebogenen Abschnitt (7) aufweist.

3. Zwischenstück nach Anspruch 2, **dadurch gekennzeichnet, dass** der gebogene Abschnitt (7) jeder Halbschale (3) kreisbogenförmig gebogen ist.

4. Zwischenstück nach Anspruch 2 oder 3, **dadurch gekennzeichnet, dass** an den Enden des gebogenen Abschnittes (7) zwei Schenkel (5) vorgesehen sind.

5. Zwischenstück nach Anspruch 4, **dadurch gekennzeichnet, dass** die Schenkel (5) eben sind.

6. Zwischenstück nach Anspruch 4 oder 5, **dadurch gekennzeichnet, dass** die Schenkel (5) der Halbschalen (3) bei zu dem Zwischenstück (1) zusammengesetzten Halbschalen (3) flächig aneinander liegen.

7. Zwischenstück nach einem der Ansprüche 1 bis 6, **dadurch gekennzeichnet, dass** die Verbindungsschrauben, welche die Halbschalen (3), insbesondere die Schenkel (5) derselben, miteinander verbinden, Verbindungsschrauben sind, welche das Zwischenstück (1) an Stehern (9) befestigen.

8. Zwischenstück nach einem der Ansprüche 1 bis 7, **dadurch gekennzeichnet, dass** die Verbindungsschrauben, welche Haltebügel (11) bzw. eine Leitschiene (13) am Zwischenstück (1) befestigen, die vom Steher (9) entfernt liegenden Schenkel (5) der Halbschalen (3) des Zwischenstückes (1) miteinander verbinden.

## Claims

1. Spacer (1) for crash barriers, which is provided between posts (9) of the crash barrier and the at least one guard rail of the crash barrier, **characterised in that** the spacer (1) consists of two identical half shells (3).

2. A spacer according to Claim 1, **characterised in that** each half shell (3) has at least one bent portion (7).

3. A spacer according to Claim 2 **characterised in that** the bent portion (7) of each half shell (3) is bent into an arcuate shape.

4. A spacer according to Claim 2 or 3, **characterised in that** two limbs (5) are provided at the ends of the bent portion (7).

5. A spacer according to Claim 4, **characterised in that** the limbs (5) are planar.

6. A spacer according to Claim 4 or 5, **characterised in that** the limbs (5) of the half shells (3) engage against one another face to face when the half shells (3) are assembled into the spacer (1).

7. A spacer according to any of Claims 1 to 6, **characterised in that** the connecting bolts which connect the half shells (3) to one another, in particular the limbs (5) of the half shells, are connecting bolts which secure the spacer (1) to posts (9).

8. A spacer according to any of Claims 1 to 7, **characterised in that** the connecting bolts which secure mounting brackets (11) or a guard rail (13) to the spacer, (1) connect the limbs (5) of the half shells of the spacer (1) that are located away from the post (9) to one another.

## Revendications

1. Pièce intermédiaire (1) pour dispositifs de guidage, qui est prévue entre des éléments verticaux (9) du dispositif de guidage et le au moins un rail de guidage du dispositif de guidage, **caractérisée en ce que** la pièce intermédiaire (1) est constituée de deux demi-coques (3) identiques.

2. Pièce intermédiaire selon la revendication 1, **caractérisée en ce que** chaque demi-coque (3) présente au moins une partie (7) pliée.

3. Pièce intermédiaire selon la revendication 2, **caractérisée en ce que** la partie (7) pliée de chaque demi-coque (3) est pliée en forme d'arc de cercle.

4. Pièce intermédiaire selon la revendication 2 ou 3, **caractérisée en ce que** deux branches (5) sont prévues sur les extrémités de la partie (7) pliée.

5. Pièce intermédiaire selon la revendication 4, **caractérisée en ce que** les branches (5) sont planes.

6. Pièce intermédiaire selon la revendication 4 ou 5, **caractérisée en ce que** les branches (5) des demi-coques (3) sont disposées les unes contre les autres en deux dimensions dans le cas de demi-coques (3) assemblées pour former la pièce intermédiaire (1).

7. Pièce intermédiaire selon l'une quelconque des revendications 1 à 6, **caractérisée en ce que** les vis de liaison, qui relient entre elles les demi-coques (3), en particulier les branches (5) des demi-coques, sont des vis de liaison qui fixent la pièce intermédiaire (1) sur des éléments verticaux (9).

8. Pièce intermédiaire selon l'une quelconque des revendications 1 à 7, **caractérisée en ce que** les vis de liaison, qui fixent des étriers de retenue (11) ou un rail de guidage (13) sur la pièce intermédiaire (1), relient entre elles les branches (5), éloignées de l'élément vertical (9), des demi-coques (3) de la pièce intermédiaire (1).
